# EUROPÄISCHE PATENTSCHRIFT

(11) **EP 0 126 910 B1**
(45) Veröffentlichungstag und Bekanntmachung des Hinweises auf die Patenterteilung: **27.12.1989**
(21) Anmeldenummer: 84103809.4
(22) Anmeldetag: 06.04.1984
(51) Int. Cl.: H05B 3/68, F24C 15/10

(54) **Kochgerät mit mehreren elektrischen Kochplatten**
Cooking appliance with several electric hot plates
Appareil pour la cuisson avec plusieurs plaques de cuisson

(30) Priorität: 28.04.1983 DE 3315333
(43) Veröffentlichungstag der Anmeldung: 05.12.1984
(73) Patentinhaber: E.G.O. Elektro-Geräte Blanc u. Fischer, D-75032 Oberderdingen (DE)
(72) Erfinder: Schreder, Felix, D-7519 Oberderdingen (DE)
(74) Vertreter: Patentanwälte Ruff, Beier, Schöndorf und Mütschele

(56) Entgegenhaltungen:
- EP-A- 0 021 107
- DE-A- 1 565 537
- DE-A- 2 502 174
- DE-B- 1 250 025
- DE-B- 2 118 407
- DE-B- 2 459 649
- DE-C- 664 707
- GB-A- 2 011 769

## Beschreibung

Die Erfindung betrifft ein Kochgerät mit mehreren elektrischen Kochstellen nach dem Oberbegriff des Anspruchs 1.

Übliche Elektrokochplatten höherer Leistung besitzen einen Temperaturschutzschalter, der an der Kochplatte, beispielsweise unterhalb der Mittelzone der Kochplatte, angeordnet ist und auf eine Überhitzung der Kochplatte anspricht, so daß diese im versehentlichen Leerlauf, jedoch normalerweise auch schon bei Überschreitung einer gewissen Betriebstemperatur abgeschaltet oder auf eine geringere Leistung zurückgeschaltet wird. Ein derartiger Temperaturschutzschalter ist aus der DE-C-1 123 059 bekanntgeworden.

Aus der DE-C-2 620 004 ist auch ein Temperaturbegrenzer bzw. -regler bekanntgeworden, der außerhalb des von der unteren Kochplattenabdeckung eingeschlossenen Raumes angeordnet ist, bei dem jedoch der Temperaturfühler ebenfalls in diesen Raum hineinragt, um möglichst gut die Temperatur der Kochplatte bzw. ihrer Beheizung abfühlen zu können.

Dabei ist auch ein Sicherheitstemperaturschalter im Sockel des Schalters vorgesehen, der jedoch ebenfalls weitgehend auf die Kochplattentemperatur anspricht, wie ähnliche, an einem Anschlußblech der Kochplatte angeordnete Temperaturschalter.

Diese Temperaturschutzschalter sind dazu gedacht, eine Überhitzung der Kochplatte festzustellen und diese beim Überschreiten einer bestimmten Temperatur abzuschalten. Dabei wird, wie bei der Ausführung nach der DE-C-1 123 059, auch in einem durchaus üblichen Temperaturbereich der Kochplatte schon ein Teil der Leistung abgeschaltet, wobei die Restleistung ausreicht, um übliche Kochvorgänge durchzuführen und trotzdem zu gering ist, um eine unzulässige Überhitzung zu erzeugen.

Aus der DE-A-2 502 174 ist ein Glaskeramik-Kochgerät bekanntgeworden, dessen darunter angeordnete, mit Kontakt die Glaskeramikplatte beheizende Kochstelle in einem Außenrand einen Temperaturfühler aufweist, der dazu bestimmt ist, eine Überhitzung der Glaskeramikplatte zu verhindern. Auch dort wird die Temperatur der Kochplatte abgefühlt, die aus Glaskeramikplatte und Kochstelle besteht.

Aufgabe der Erfindung ist es, ein Kochgerät mit mehreren elektrischen Kochplatten so zu sichern, daß bei möglichst geringfügiger Beeinträchtigung der Leistung der Kochplatten das Kochgerät gegen die Wirkung einer Überhitzung geschützt ist.

Diese Aufgabe wird gemäß der Erfindung durch den Anspruch 1 gelöst. Durch diese Anordnung wird also nicht die Kochplatte selbst gegen die Übertemperatur geschützt, was auch meist unnötig ist, weil die Kochplatte selbst sehr hohe Temperaturen erträgt, sondern die umgebenden Bauteile, die temperaturempfindlich sein können, beispielsweise eine Arbeitsplatte, in die eine Kochmulde eingebaut ist, eine Schalter- oder Reglerleiste an einem Kochherd oder dgl. Trotzdem handelt es sich nicht um eine reine Temperaturüberwachung für das gesamte Kochgerät, sondern jeder Temperaturschutzschalter ist einer bestimmten Kochplatte zugeordnet. Dies hat nicht nur den Vorteil, daß die Kochplatte gleich vorverdrahtet mit dem Temperaturschutzschalter geliefert werden kann, sondern auch, daß selbst beim Ansprechen eines Temperaturschutzschalters die anderen Kochplatten weiter benutzt werden können. Die kritische Temperatur könnte beispielsweise durch einen Temperaturstau in einem bestimmten Bereich des Kochgerätes entstanden sein, der durch das Abschalten einer einzelnen Platte behoben wird, während die Hausfrau aber auf den übrigen Kochplatten weiter arbeiten kann.

Vorzugsweise kann der Temperaturschutzschalter zwischen der Kochplatte und dem Rand der Einbauplatte angeordnet sein. Meist liegen die temperaturempfindlichen Bauteile zum Rand der Einbauplatte hin, so daß durch diese Anordnung schon ein recht guter Schutz gegeben ist. Der Temperaturschutzschalter kann dabei beliebig angeordnet sein, beispielsweise am Rand der Einbauplatte oder der sie nach unten abdeckenden Mulde, an der Unterseite der Einbauplatte oder an anderen Bauteilen. Besonders bevorzugt ist aber eine Anbringung an einem Befestigungsbügel für die jeweilige Kochplatte, der die Kochplatte üblicherweise gegen die Einbauplatte nach unten festspannt. Hier ist der Temperaturschutzschalter weit genug von der Kochplatte entfernt, um ihrem direkten Temperatureinfluß entzogen zu sein, jedoch in Bezug auf die zu schützenden Umgebungsteile auch in einer guten Position.

Bei Kochplatten mit mehreren gesondert schaltbaren Heizleitern kann der Temperaturschutzschalter nur in einen Teil der Heizleiter eingeschaltet sein. Auch hierbei reicht es üblicherweise aus, wenn ein Teil der Leistung abgeschaltet wird, insbesondere, wenn das Kochgerät keine übermäßig temperaturempfindlichen Bauteile aufweist, wie dies meist bei einem aus emaillierten Blech bestehenden Kochherd der Fall ist. Vorzugsweise kann der Temperaturschutzschalter in eine gemeinsame Zuleitung mehrerer Heizleiter eingeschaltet sein, so daß beispielsweise bei einer sog. Siebentakt-Platte,die drei Heizleiter aufweist, zwei von diesen gemeinsam abgeschaltet werden können. Der Temperaturschutzschalter kann auch zusätzlich zu einem in der Kochplatte vorgesehenen Temperaturbegrenzer vorgesehen sein. Solche Temperaturbegrenzer können z. B. in Verbindung mit der Kochplattenregelung vorgesehen sein, beispielsweise in Form einer mit einer Hydraulikdose an der Kochplatte arbeitenden Temperaturregelung.

Es ist aber auch möglich, den Temperaturschutzschalter statt eines kochplatteninternen Temperaturbegrenzers vorzusehen, wenn sichergestellt ist, daß die Kochplatte auch unter extremen Betriebsbedingungen die durch sie selbst erzeugte Temperatur erträgt, wie dies bei Kochplatten mit geschlossenem Kochplattenkörper aus Gußeisen der Fall ist, die auf eine mittlere Leistung ausgelegt sind.

Die Temperaturschutzschalter können je an einer von der Kochplatte abgehenden flexiblen Anschlußleitung angeordnet sein und vorzugsweise mittels einer Aufsteck- oder Aufschnappbefestigung anbringbar sein. So kann der Temperaturschutzschalter an der Kochplatte bereits elektrisch angeschlossen sein und wird bei der Montage nur noch durch eine an ihm selbst oder dem Kochgerät vorgesehenene Schnellbefestigung angebracht.

Merkmale von bevorzugten Weiterbildungen der Erfindung gehen aus der Beschreibung und den Zeichnungen hervor, wobei die einzelnen Merkmale jeweils für sich allein oder zu mehreren in Form von Unterkombinationen bei einer Ausführungsform der Erfindung verwirklicht sein können. Ausführungsbeispiele der Erfindung sind in der Zeichnung dargestellt und werden im folgenden näher erläutert. Es zeigen:
Fig. 1 eine von unten gesehene Ansicht einer Einbaukochmulde mit abgenommener Abdeckung und
Fig. 2 L 4 schematische Darstellungen von Kochplatten, Temperaturschutzschaltern und Schaltern bzw. Reglern jeweils von einer siebentakt-gesteuerten Kochplatte und zwei temperaturgeregelten Kochplatten.
Ein Kochgerät 11 besitzt eine Einbauplatte 12 aus Blech, beispielsweise emailliertem Stahlblech. Die Kochmulde ist in eine nicht dargestellte Arbeitsplatte eines Küchenmöbels einzubauen und besitzt normalerweise eine ebenfalls nicht dargestellte untere, die Mulde nach unten hin abschließende Abdeckung. Die Kochmulde ist sehr flach und hat keine wesentlich größere Gesamthöhe als die durch die Schalter bzw. Kochplattendicke bestimmt wird.

In die Einbauplatte 12 sind vier Kochplatten 13 eingebaut, indem die mit üblichen, auch als Überfallrand bezeichneten Einbau-Blechringen versehenen Kochplatten von oben her in kreisrunde Ausschnitte der Einbauplatte eingesetzt und über eine Mittelschraube 14 und einen diagonal über die Kochplatte hinweg ragenden Tragbügel, der sich mit seinen Rändern auf der Einbauplatte 12 abstützt, nach unten gegen die Einbauplatte gespannt sind. Aus Blech bestehende Einbauplatten sind üblicherweise im Bereich der Einbauöffnungen für die Kochplatten nach oben verformt, um einen Rand zum Schutz gegen durchlaufendes Kochgut zu schaffen und die Einbauplatte zu versteifen. Bei ebenfalls möglichen Einbauplatten aus Glas oder Keramik entfällt dagegen dieser Rand.

Bei den Kochplatten handelt es sich im dargestellten Beispiel um sog. Siebentakt-Kochplatten, d.h. Kochplatten mit jeweils drei gesondert schaltbaren Heizwiderständen, die in Nuten an der Unterseite der aus Eisenguß bestehenden Kochplattenkörper in Isoliermaterial eingebettet sind. Die Kochplatten sind vorzugsweise übliche Kochplatten mit einer geschlossenen oberen, ebenen Kochfläche.

Die Unterseite der Kochplatten ist jeweils durch ein profiliertes Abdeckblech 16 abgedeckt, an dem ein seitlich über die Kochplatte hinausragendes Anschlußblech 17 angebracht ist, auf dem ein Anschlußsockel 18 mit Anschlußklemmen für die Kochplattenzuleitungen 19 befestigt ist. Bei den Kochplatten kann es sich um Kochplatten mit oder ohne einen eingebauten Temperaturschutzschalter handeln, der normalerweise in der Mittelzone angeordnet ist. Hierbei handelt es sich um einen üblichen Temperaturschutzschalter, wie er aus den DE-PS-1 123 059 oder 2 422 625 oder der DE-OS-3 027 998 bekannt ist.

An den Tragbügeln 15 sind, jeweils zum Außenrand der Einbauplatte und vorzugsweise ihren Ecken hin gerichtet, Temperaturbegrenzer 20 angeordnet, und zwar für jede Kochplatte einer, der jeweils an dem zugehörigen, nach außen gerichteten Ende des Tragbügels angebracht ist. Bei diesen Temperaturbegrenzern kann es sich um übliche Temperaturbegrenzer handeln, wie sie in den vorgenannten Druckschriften beschrieben sind. Sie besitzen normalerweise ein Bimetall oder ein anderes temperaturempfindliches Organ und einen davon temperaturabhängig zu betätigenden Schalter, der bei der eingestellten Temperatur den Stromkreis öffnet. Die Befestigung kann durch Aufschrauben oder Aufstecken mittels einer Aufsteck- oder Schnappbefestigung erfolgen. Der Temperaturbegrenzer ist also außerhalb der Kochplatte und gesondert von dieser angeordnet und liegt in dem Raum zwischen der Einbauplatte und der darunter angeordneten Abdeckplatte der Mulde. Es ist zu erkennen, daß jeweils einer der Kochplattenanschlüsse 19 über den Temperaturschutzschalter 20 führt, bevor er, wie die übrigen Anschlüsse,in einem gemeinsamen Kabelbaum 21 an der Außenkante der Kochmulde entlang zu den zugehörigen Schaltern 22 verläuft, die mit zugehörigen Signallampen an einer Schmalseite der Einbaumulde angeordnet sind.

Es ist zu erkennen, daß der Temperaturbegrenzer jeweils zwischen der Kochplatte und dem Rand der Einbauplatte liegt, an der eventuell brennbare Gegenstände, wie die Arbeitsplatte der Kochmulde, beginnen können. Außerdem liegt er auch zwischen der Kochplatte und dem Kabelbaum und den Schaltern und schützt diese ebenfalls gegen Obertemperatur. Dadurch, daß jeder Temperaturbegrenzer der Kochplatte zugeordnet ist, in deren Umgebung er angeordnet ist, schaltet er bei seinem Ansprechen jeweils nur die betroffene Kochplatte ab.

Aus den Figuren 2 bis 4 ist zu erkennen, wie der Temperaturschutzschalter 20 elektrisch eingeschaltet ist. In Fig. 2 ist die Ausführungsform nach Fig. 1 dargestellt, d.h. ein Siebentakt-Schalter 22 in Verbindung mit einer entsprechenden Kochplatte 13 mit drei Heizleitern N1 - N3. Der Temperaturschutzschalter 20 ist in die gemeinsame Zuleitung zu den beiden Heizleitern N2 und N3 eingeschaltet und schaltet diese ab, wenn er anspricht. Da der verbleibende Heizwiderstand N1 bei üblichen Kochplatten nur etwa zwischen einem Fünftel und einem Drittel der Gesamtleistung hat, verbleibt also maximal (bei der höchsten Schaltstufe des Siebentakt-Schalters) eine Restleistung zwischen 250 und 60ü Watt, die keinesfalls gefährlich werden kann. Wenn zusätzlich ein eingebauter Temperaturbegrenzer vorhanden ist, so wird auch diese Leistung noch abgeschaltet bzw. es verbleibt eine noch kleinere Restleistung, wenn der eingebaute Temperaturbegrenzer auch nur einen Teil der Gesamtleistung abschaltet.

In Fig. 3 und 4 ist eine Ausführung dargestellt, bei der die Kochplatte jeweils von einem einstellbaren Regler 22a temperaturgeregelt ist, und zwar über ein Hydrauliksystem mit einer in der Kochplattenmitte angeordneten, mit Ausdehnungsflüssigkeit gefüllten Fühlerdose 25, die über ein Kapillarrohr 25 mit einer nicht dargestellten Ausdehnungsdose im Regler verbunden ist. Die Kochplatte 13a besitzt hier zwei Heizwiderstände 27, ist also ZweikreisKochplatte, die über insgesamt drei Zuleitungen an den Regler 22a angeschlossen ist. Die Ausdehnungsdose betätigt zwei Schaltkontakte, die auf unterschiedliche Temperaturen eingestellt sind, so daß bei Annäherung an die eingestellte Temperatur die Leistung stufenweise abgeschaltet und im umgekehrten Falle wieder stufenweise eingeschaltet wird.

Fig. 3 zeigt eine Ausführung, bei der der Temperaturbegrenzer 20 in eine Zuleitung zu nur einem der beiden Heizwiderstände eingeschaltet ist, so daß nur die Hälfte oder ein entsprechender Anteil der Leistung abgeschaltet wird. Hierbei ist selbst nach dem Ansprechen des Temperaturschutzschalters noch ein Weiterarbeiten möglich, jedoch mit geminderter Leistung, während in Fig. 4 der Temperaturschutzschalter 20 in der gemeinsamen Zuleitung zu beiden Heizwiderständen 27 liegt und somit die Kochplatte ganz abschaltet. Es sei hier bemerkt, daß bei einer solchen temperaturgeregelten Platte die Gefahr der Überhitzung sehr gering ist, da selbst bei Einstellung auf volle Leistung die Platte im Leerlauf kaum auf eine gefährliche Temperatur kommt, weil die Wärmerückwirkung von der Kochplatte auf den Temperaturfühler, der an sich zum Anliegen am Kochplattenboden bestimmt ist, so groß ist, daß der Regler die Platte rechtzeitig herunterregelt. Dennoch ist es möglich, daß durch fehlerhafte Montage, beispielsweise bei einer Reparatur, eine Kreuzvertauschung der Temperaturfühler vorkommt, indem die jeweils der zu einem Regler gehörende Temperaturfühler in eine andere als die zugehörige Kochplatte gesteckt wird. Dann ist der Regler natürlich ausgeschaltet, und die Kochplatte kann nach der Einschaltung überhitzt werden und insbesondere ihre Umgebung überhitzen. Insofern ist also der Temperaturschalter auch bei dieser Art der Regelung von Vorteil.

Obwohl in dem bevorzugten Ausführungsbeispiel eine Anbringung der Temperaturschalter radial gut außerhalb der Kochplatten gezeigt ist, ist es auch möglich, die Temperaturschalter durch eine Anbringung unterhalb der Kochplatten in eine wirksame Stellung zu bringen, insbesondere, wenn die gefährdeten Umgebungsbereiche unterhalb der Kochplatten liegen. Dazu ist eine Anbringung an der Unterseite von Tragbügeln des Kochgerätes vorteilhaft. Es wäre bei einer Ausführung, bei der der Tragbügel durch eine entsprechende Mulde ersetzt ist, auch möglich, den Temperaturschalter unter dieser Tragmulde, und damit ggf. zwischen dieser und einem das Kochgerät nach unten abschließenden Blech, anzubringen.

Besonders bevorzugt ist die beschriebene Ausführungsform, bei der jeweils einer Kochplatte ein nur für sie vorgesehener Temperaturschutzschalter zugeordnet ist. Es kann jedoch auch vorteilhaft sein, einer Kochplatte zwei Temperaturschutzschalter zuzuordnen, wenn beispielsweise im Bereich einer Kochplatte zwei thermisch gefährdete Stellen sind. Ebenso ist es möglich, zwei Kochplatten einen gemeinsamen Temperaturschutzschalter zuzuordnen, wenn z. B. in dem Bereich beider Kochplatten nur eine thermisch gefährdete Stelle liegt, beispielsweise ein Rand einer Holz-Einbauplatte. Auch eine Kopplung, beispielsweise die Zuordnung zweier Temperaturschutzschalter zu zwei Kochplatten derart, daß das Ansprechen eines Schalters beide Kochplatten ganz oder teilabschaltet, kann im Rahmen der Erfindung sinnvoll sein.

## Patentansprüche

1. Kochgerät mit mehreren elektrischen Kochstellen mit jeweils einem in wenigstens eine ihrer Zuleitungen (19) eingeschalteten Temperaturschutzschalter (20), der außerhalb der Kochstellen angeordnet ist, dadurch gekennzeichnet, daß jeder dieser Temperaturschutzschalter (20) gesondert von den als Kochplatten (13, 13a) ausgebildeten Kochstellen am Kochgerät (11) in einem unterhalb einer die Kochstellen aufnehmenden Einbauplatte (12) gebildeten Raum angeordnet und zur Überwachung der Temperatur dieses Raumes und der umgebenden Bauteile ausgebildet ist.

2. Kochgerät nach Anspruch 1 dadurch gekennzeichnet, daß die Temperaturschutzschalter (20) zwischen der Kochplatte (13) und dem Rand, vorzugsweise den Ecken der Einbauplatte (12), angeordnet sind.

3. Kochgerät nach Anspruch 1 oder 2, dadurch gekennzeichnet, daß der Temperaturschutzschalter (20) an einem Befestigungsbügel (15) für die jeweilige Kochplatte (13) angebracht ist.

4. Kochgerät nach einem der vorhergehenden Ansprüche, dadurch gekennzeichnet, daß bei Kochplatten (13, 13') mit mehreren gesondert schaltbaren Heizleitern (N1, N2, N3, 27) der Temperaturschutzschalter (20) in die Zuleitung zu nur einem Teil der Heizleiter eingeschaltet ist.

5. Kochgerät nach Anspruch 4, dadurch gekennzeichnet, daß der Temperaturschutzschalter (20) in eine gemeinsame Zuleitung mehrerer Heizleiter eingeschaltet ist.

6. Kochgerät nach einem der vorhergehenden Ansprüche, dadurch gekennzeichnet, daß bei Kochplatten (13) mit drei Heizleitern (N1, N2, N3),die von einem Siebentakt-Schalter (22) gesteuert werden, zwei der Heizleiter (N2, N3) vom Temperaturschalter (20) abschaltbar sind.

7. Kochgerät nach einem der vorhergehenden Ansprüche, dadurch gekennzeichnet, daß die Temperaturschutzschalter (20) jeweils statt eines kochplatteninternen Temperaturbegrenzers vorgesehen sind.

8. Kochgerät nach einem der vorhergehenden Ansprüche, dadurch gekennzeichnet, daß die Temperaturschutzschalter (20) je an einer von der Kochplatte (13) abgehenden flexiblen Anschlußleitung angeordnet sind.

9. Kochgerät nach einem der vorhergehenden Ansprüche, dadurch gekennzeichnet, daß die Temperaturschutzschalter (20) mittels einer Schnellbefestigung am Kochgerät anbringbar sind.

10. Kochgerät nach einem der vorhergehenden Ansprüche, dadurch gekennzeichnet, daß das Kochgerät (11) ebenso viele Temperaturschutzschalter (20) wie Kochplatten (13, 13a).

11. Kochgerät nach einem der vorhergehenden Ansprüche, dadurch gekennzeichnet, daß die Kochplatten einen Kochplattenkörper mit im wesentlichen geschlossener oberer Kochfläche aufweisen.

## Claims

1. Cooker with several electric hotplates with in each case one thermostat (20) connected into at least one of the leads (19) thereof and which is positioned outside the hotplates, characterized in that each of these thermostats (20) is arranged separately from the cooking points on the cooker (11) constructed as hotplates (13, 13a) in a space formed below the mounting plate (12) for receiving the cooking points for monitoring the temperature of said space and the surrounding components.

2. Cooker according to claim 1, characterized in that the thermostats (20) are located between the hotplate (13) and the edge, preferably the corners of the mounting plate (12).

3. Cooker according to claims 1 or 2, characterized in that the thermostat (20) is fitted to a fixing member (15) for the particular hotplate (13).

4. Cooker according to one of the preceding claims, characterized in that in the case of hotplates (13, 13') with several separately switchable heating conductors (N1, N2, N3, 27), the thermostat (20) is connected into the lead to only part of the heating conductors.

5. Cooker according to one of the preceding claims, characterized in that the thermostat (20) is connected in to a common lead for several heating conductors.

6. Cooker according to one of the preceding claims, characterized in that in the case of hotplates (13) with three heating conductors (N1, N2, N3), which are controlled by a seven-timing switch (22), two of the heating conductors (N2, N3) can be switched off by the thermostat (20).

7. Cooker according to one of the preceding claims, characterized in that the thermostats (20) are provided in each case in place of a thermal cut-out within the cooking plate.

8. Cooker according to one of the preceding claims, characterized in that each of the thermostats (20) is located on a flexible connecting lead emanating from the hotplate (13).

9. Cooker according to one of the preceding claims, characterized in that the thermostats (20) can be fitted by means of a fast fixing means to the cooker.

10. Cooker according to one of the preceding claims, characterized in that the cooker (11) has the same number-of thermostats (20) as hotplates (13, 13a).

11. Cooker according to one of the preceding claims, characterized in that the hotplates have a hotplate body with a substantially closed upper cooking surface.

## Revendications

1. Appareil de cuisson comprenant plusieurs zones de cuisson électriques, dont chacune présente un commutateur de protection thermique (20) qui est respectivement branché sur au moins l'un de ses conducteurs d'arrivée (19) et est disposé à l'extérieur des zones de cuisson, caractérisé par le fait que chacun de ces commutateurs de protection thermique (20) est disposé sur l'appareil de cuisson (11), séparément des zones de cuisson réalisées sous la forme de plaques de cuisson (13, 13a), dans un espace ménagé au-dessous d'une plaque d'encastrement (12) recevant les zones de cuisson, et est réalisé en vue de surveiller la température de cet espace et des pièces constitutives avoisinantes.

2. Appareil de cuisson selon la revendication 1, caractérisé par le fait que les commutateurs de protection thermique (20) sont interposés entre la plaque de cuisson (13) et le bord, de préférence les coins de la plaque d'encastrement (12).

3. Appareil de cuisson selon la revendication 1 ou 2, caractérisé par le fait que le commutateur de protection thermique (20) est installé sur un étrier de fixation (15), destiné à la plaque de cuisson (13) considérée.

4. Appareil de cuisson selon l'une des revendications précédentes, caractérisé par le fait que, en présence de plaques de cuisson (13, 13') présentant plusieurs conducteurs chauffants (N1, N2, N3, 27) enclenchables séparément, le commutateur de protection thermique (20) est branché sur le conducteur d'arrivée de seulement une partie des conducteurs chauffants.

5. Appareil de cuisson selon la revendication 4, caractérisé par le fait que le commutateur de protection thermique (20) est branché sur un conducteur d'arrivée commun à plusieurs conducteurs chauffants.

6. Appareil de cuisson selon l'une des revendications précédentes, caractérisé par le fait que, en présence de plaques de cuisson (13) équipées de trois conducteurs chauffants (N1, N2, N3) commandés par un commutateur (22) à sept impulsions, deux (N2, N3) parmi les condecteurs chauffants peuvent être mis hors fonction par le commutateur de protection thermique (20).

7. Appareil de cuisson selon l'une des revendications précédentes, caractérisé par le fait que les commutateurs de protection thermique (20) sont respectivement prévus à la place d'un limiteur de température incorporé dans la plaque de cuisson.

8. Appareil de cuisson selon l'une des revendications précédentes, caractérisé par le fait que les commutateurs de protection thermique (20) sont disposés, à chaque fois, sur un conducteur flexible de raccordement partant de la plaque de cuisson (13).

9. Appareil de cuisson selon l'une des revendications précédentes, caractérisé par le fait que les commutateurs de protection thermique (20) peuvent être installés sur cet appareil de cuisson au moyen d'une fixation rapide.

10. Appareil de cuisson selon l'une des revendications précédentes, caractérisé par le fait que cet appareil de cuisson (11) possède le même nombre de commutateurs de protection thermique (20) que de plaques de cuisson (13, 13a).

11. Appareil de cuisson selon l'une des revendications précédentes, caractérisé par le fait que les plaques de cuisson présentent un corps à face supérieure de cuisson substantiellement fermée.
